# EUROPÄISCHE PATENTSCHRIFT

(11) **EP 4 170 119 B1**
(45) Veröffentlichungstag und Bekanntmachung des Hinweises auf die Patenterteilung: **24.12.2025**
(21) Anmeldenummer: 21203798.0
(22) Anmeldetag: 20.10.2021
(51) Int. Cl.: E06B 7/23, E06B 7/26

(54) **DICHTUNG ZUR BEFESTIGUNG IN ODER AN EINER TÜR- ODER TORÖFFNUNG, INSBESONDERE AN EINER ZARGE EINER TÜR ODER EINES TORS, UND ZUM ZUSAMMENWIRKEN MIT EINER DICHTUNG, DIE IN EINEM TÜRBLATT ODER TORBLATT ANGEBRACHT IST**
SEAL FOR FASTENING IN OR ON A DOOR OR DOOR OPENING, IN PARTICULAR ON A GATE OR DOOR FRAME, AND FOR INTERACTING WITH A SEAL MOUNTED IN A DOOR LEAF OR GATE LEAF
JOINT D'ÉTANCHÉITÉ DESTINÉ À LA FIXATION DANS OU SUR UNE OUVERTURE DE PORTE OU DE PORTAIL, EN PARTICULIER SUR UN CADRE D'UNE PORTE OU D'UN PORTAIL, ET À LA COLLABORATION AVEC JOINT D'ÉTANCHÉITÉ APPLIQUÉ DANS UN BATTANT DE PORTE OU DE PORTAIL

(43) Veröffentlichungstag der Anmeldung: 26.04.2023
(73) Patentinhaber: Athmer OHG, 59757 Arnsberg (DE)
(72) Erfinder: HARTUNG, Sergej, 57413 Finnentrop-Heggen (DE); KOWSKI, Julian, 58730 Fröndenberg (DE); HOLTHOFF, Kai Joseph, 59469 Ense (DE); LUDWIG, Maico, 24635 Rickling (DE)
(74) Vertreter: Fritz Patent- und Rechtsanwälte PartmbB

(56) Entgegenhaltungen:
- DE-U1- 202016 101 143
- US-A- 2 922 202
- US-A1- 2015 152 679

## Beschreibung

Die vorliegende Erfindung betrifft eine Dichtung zur Befestigung in oder an einer Tür- oder Toröffnung, insbesondere an einer Zarge einer Tür oder eines Tors, nachfolgend erste Dichtung genannt, und zum Zusammenwirken mit einer zweiten Dichtung, die in einem Türblatt oder Torblatt angebracht ist.

Es ist bekannt, zweite Dichtungen einzusetzen, um Spalte zwischen dem Türflügel und der Türöffnung in einer Wand abzudichten. Solche Spalte liegen bei Drehflügeltüren insbesondere an deren unteren Enden vor. Bei raumhohen Drehflügeltüren können solche Spalte auch am oberen Ende einer Tür entstehen. Bei Schiebetüren sogar an den Seiten des Türblattes. Erste Dichtungen der eingangs genannten Art werden in Türen eingesetzt, um eine dichtende Verbindung zwischen dem Dichtungsprofil einer in oder an einem Türflügel angebrachten zweiten Dichtung und einem Bereich der Türöffnung herzustellen. Das ist insbesondere dann sinnvoll, wenn das Dichtungsprofil der zweiten Dichtung kürzer ist als die Länge des durch das Dichtungsprofil der zweiten Dichtung zu schließenden Spalts. Die zweite Dichtung kann eine bewegliche Dichtleiste mit dem Dichtungsprofil aufweisen, die beim Schließen der Tür gegen eine Dichtfläche der Türöffnung (Fußboden, Decke, Wand, Laibung oder Zarge) gedrückt wird (automatische Türdichtung). Es kann sich aber auch um eine Dichtung mit einem gegenüber dem Türblatt unbeweglichen Dichtungsprofil handeln, wie beispielsweise einer Auflaufdichtung oder einer Schleifdichtung.

Die zweite Dichtung und erste Dichtungen, wie sie vorstehend beschrieben sind, können auch an einem Tor, insbesondere an einem Drehflügeltor oder einem Schiebtor eingesetzt werden.

Bisher werden als erste Dichtungen massive Blöcke genutzt, zumeist aus einem Elastomer. Diese ersten Dichtungen sind meist weniger elastisch als die Dichtungsprofile der zweiten Dichtungen. In einem geschlossenen Zustand knicken daher die Enden der Dichtungsprofile der zweiten Dichtungen oft ab oder ein, wenn sie zur Anlage an der Anlagefläche der ersten Dichtung kommen. Das kann den Nachteil haben, dass das Ende des Dichtungsprofils bei geschlossener Tür oder geschlossenem Tor nicht über seine gesamte Ausdehnung in dichtender Anlage mit der Anlagefläche ist. Das ermöglicht dann womöglich, wenn auch nur in geringem Umfang, Luftzug, Schallübertritt, Rauchübertritt oder Wasserübertritt zwischen den beiden Seiten der Tür oder des Tores.

Eine erste Dichtung mit einem solchen massiven Elastomerblock ist in dem Dokument DE 20 2016 101 143 U1 beschrieben. Der Elastomerblock könnte ein elastisches Dichtteil sein. Ein Element mit Befestigungslöchern bildet das Befestigungsteil dieser ersten Dichtung. Das Dokument DE 20 2016 101 143 U1 zeigt zwar eine Eckabdichtung. Zwischen einem Dichtteil und einem elastischen Teil lässt sich aber nicht eindeutig unterscheiden.

Das Dokument US 2015/152 679 A1 zeigt in der in den Figuren 1 bis 5 des Dokumentes US 2015/152 679 A1 eine erste Variante auf den ersten Blick eine Art Falzdichtung, die an einem Ende einer Absenkdichtung anliegen könnte. Die Offenbarung des Dokumentes US 2015/152 679 A1 über diese Dichtung ist nicht eindeutig, so dass noch Zweifel darüber bleiben, ob diese Falzdichtung an einem Dichtungsprofil einer Absenkdichtung anliegt oder nicht. Das gilt insbesondere für das zweite Ausführungsbeispiel in dem Dokument US 2015/152 679 A1.

Die Bedeutung des Dokuments US 2 922 202 A geht im Hinblick auf eine erste Dichtung nicht über das Dokument US 2015/152 679 A1 hinaus. Aus dem Dokument US 2 922 202 A ist nicht erkennbar, dass ein Dichtungsprofil der Absenkdichtung an der Falzdichtung anliegt.

Der Erfindung liegt die Aufgabe zu Grunde, eine Verbesserung der Abdichtung zwischen der ersten und der zweiten Dichtung bei geschlossener Tür oder geschlossenem Tor zu erreichen.

Diese Aufgabe wird erfindungsgemäß durch eine erste Dichtung mit den Merkmalen des Anspruchs 1 gelöst.Die erfindungsgemäß erste Dichtung ist so gestaltet, dass
- sie einen Befestigungsteil zur Befestigung der ersten Dichtung in der Tür- oder Toröffnung aufweist,
- sie einen Dichtteil zur dichtenden Anlage an einem Dichtungsprofil der zweiten Dichtung aufweist und
- sie einen elastischen Teil aufweist, mit welchem eine Bewegung des Dichtteils der ersten Dichtung gegenüber dem Befestigungsteil der ersten Dichtung ermöglicht ist, wenn ein Ende des Dichtungsprofils der zweiten Dichtung zur Anlage an dem Dichtteil der ersten Dichtung kommt oder von dem das Ende des Dichtungsprofils von dem Dichtteil gelöst wird,
- wobei das Befestigungsteil durch eine Platte gebildet ist,
- wobei die elastischen Teile plattenartig sind und
- wobei das Dichtteil im Wesentlichen als Platte ausgebildet ist.

Durch die erfindungsgemäße Gestaltung der ersten Dichtung mit einem Befestigungsteil, einem Dichtteil und einem elastischen Teil ist die erste Dichtung so gestaltet, dass sie nachgibt oder zurückweicht, wenn die Tür oder das Tor geschlossen wird. Das Ende des Dichtungsprofils der zweiten Dichtung kann sich dann ohne um- oder abzuknicken oder zumindest mit weniger Um- oder Abknicken das Dichtteil der ersten Dichtung anlegen. Die Wirkung der Dichtungen wird dadurch verbessert.

Die zweite Dichtung kann eine automatische Dichtung mit einer Dichtleiste sein, die das Dichtungsprofil umfasst. Die Dichtungsleiste kann über einen Mechanismus gegenüber einem Gehäuse der zweiten Dichtung bewegt werden und zwar in einer Richtung senkrecht zu einer Erstreckungsrichtung der Dichtungsleiste. Die Bewegung kann in Abhängigkeit von dem Ort an dem die Dichtung an dem Türflügel oder Torflügel befestigt ist, hoch und runter oder in entgegengesetzte Richtungen seitwärts bewegt werden.

Eine erfindungsgemäße erste Dichtung kann aus einem Stück bestehen. Dieses Stück kann aus einer oder mehreren Komponenten, insbesondere aus zwei Komponenten bestehen. Diese Komponenten können sich zum Beispiel durch ihre Elastizität unterscheiden. So kann bespielweise die für den elastischen Teil gewählte Komponente eine höhere Elastizität haben als eine für das Befestigungsteil und/oder das Dichtteil gewählte Komponente.

Eine höhere Elastizität des elastischen Teils im Vergleich zu dem Befestigungsteil und/oder dem Dichtteil kann aber nicht nur dadurch erreicht werden, dass Komponenten unterschiedlicher Elastizität verwendet werden. Die höhere Elastizität des elastischen Teils kann zum Beispiel auch dadurch erreicht werden, dass es konstruktiv so gestaltet ist, dass es einfedern kann. Dann kann die erste Dichtung auch aus einer Komponente bestehen.

Die eine Komponente oder wenigstens eine der mehreren Komponenten kann ein Elastomer sein. Es ist möglich, dass das Elastomer zumindest einen Abschnitt des elastischen Teils der ersten Dichtung bildet oder das elastische Teil der ersten Dichtung vollständig aus dem Elastomer gebildet ist.

Falls die Dichtung aus zwei Komponenten besteht, kann die Dichtung in einem 2K-Spritzguss-Verfahren hergestellt werden. Die Dichtung kann also ein 2K-Teil sein.

Es ist auch möglich, dass die Dichtung nicht aus einem Stück hergestellt ist, sondern aus mehreren Stücken besteht, die miteinander verbunden sind, insbesondere auch lösbar verbunden sind. So kann das elastische Teil ein Federelement sein, das einerseits mit dem Befestigungsteil und andererseits mit dem Dichtteil verbunden ist.

Der Dichtteil einer erfindungsgemäßen ersten Dichtung kann unabhängig davon ob die Dichtung aus einem oder mehreren Stücken besteht, eine weitgehend ebene Anlagefläche haben, an der sich das Ende des Dichtungsprofils der zweiten Dichtung anlegt.

Der Dichtteil einer erfindungsgemäßen ersten Dichtung kann wenigstens ein Ableitelement zum Ableiten von Wasser von der Anlagefläche aufweisen. Ist die erste Dichtung zum Beispiel an einem unteren Ende einer gefälzten Außentür angebracht, kann Wasser, das in eine Falz der Tür eingedrungen ist, in der Falz hinunterlaufen. Dann trifft es auf das Ableitelement und wird von diesem aus der Falz nach außen geleitet, so dass das Wasser sich nicht am unteren Ende Falz sammeln kann und/oder sich womöglich auf der Innenseite der zweiten Dichtung sammeln kann. Das Ableitelement kann über die Anlagefläche in einer vom elastischen Teil abgewandten Richtung auskragen. Dadurch ist es möglich, dass sich ein freies Ende des Ableitelementes an einer Seitenfläche der Tür anlegt und mit dieser Seitenfläche abdichtet. Vorzugsweise kann das Ableitelement eine Ableitfläche haben, die schräg zur Anlagefläche ausgerichtet ist, zum Beispiel in einem Winkel von 30 bis 60°.

Die Anlagefläche kann eine in einem in oder an einer Türöffnung montierten Zustand obere Kante haben, an der sich das Ableitelement anschließt, wobei diese obere Kante in dem in oder an der Türöffnung montierten Zustand der ersten Dichtung geneigt ist. Durch diese Neigung kann auf das Ableitelement treffendes Wasser in eine bestimmte Richtung abgeleitet werden.

Außerdem kann die Anlagefläche eine in einem in oder an einer Türöffnung montierten Zustand seitliche Kante haben, an der sich ein weiteres Ableitelement anschließt, das mit dem Ableitelemente an der oberen Kante verbunden ist. Durch dieses weitere Ableitelement kann das von dem Ableitelement ablaufende Wasser weiter in eine bestimmte Richtung geleitet werden. Außerdem kann das weitere Ableitelement bewirken, dass kein Wasser aus anderen Richtungen in den Bereich eindringt, in dem das Ende des Dichtungsprofils der zweiten Dichtung und die erste Dichtung aneinanderstoßen.

Der Befestigungsteil einer erfindungsgemäßen ersten Dichtung kann eine Kontaktfläche haben, die im in oder an der Türöffnung montierten Zustand der ersten Dichtung bei geöffneter Tür nicht parallel zu der Anlagefläche des Dichtteils ist. Eine solche Neigung kann insbesondere bei Drehflügeltüren von Vorteil sein. Beim Schließen der Tür kann dann das Ende des Dichtungsprofils der zweiten Dichtung gegen die nicht parallel zur Kontaktfläche ausgerichtete und so geneigte Anlagefläche laufen. Das Ende des Dichtungsprofils kann so ein Einfedern des elastischen Teils der ersten Dichtung bewirken. Dadurch weicht der Dichtteil zurück und gibt Raum für das Ende des Dichtungsprofils der zweiten Dichtung, das dadurch nicht oder nur wenig ein- oder umknickt.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
Fig. 1 eine perspektivische Ansicht der ersten Dichtung,
Fig. 2 eine Ansicht der ersten Dichtung von vorne,
Fig. 3 eine Ansicht der ersten Dichtung von hinten,
Fig. 4 eine Ansicht der ersten Dichtung von oben,
Fig. 5 eine Ansicht von unten auf das untere Ende einer Anordnung aus einer Tür, der ersten und der zweiten Dichtung im geschlossenen Zustand der Tür
Fig. 6 eine perspektivische Ansicht auf das untere Ende der Anordnung aus Fig. 5,
Fig. 7 eine Ansicht wie in Fig. 6, jedoch ohne Tür und zweite Dichtung und
Fig. 8 eine Ansicht wie in Fig. 6 und 7, jedoch ohne Tür und zweite Dichtung und mit der ersten Dichtung in einem Zustand bei geöffneter Tür.

Es ist nicht notwendig, dass eine erfindungsgemäße erste Dichtung alle nachfolgend beschriebenen Merkmale aufweist. Es ist auch möglich, dass eine erfindungsgemäße erste Dichtung nur einzelne Merkmale des nachfolgend beschriebenen Ausführungsbeispiels aufweist.

Die dargestellte erfindungsgemäße Dichtung 1 ist aus einem Stück hergestellt. Sie besteht aus einem Elastomer als elastischer Kunststoffkomponente.

Die erste Dichtung 1 hat ein Befestigungsteil 11. Dieses wird durch eine Platte gebildet. In dieser Platte ist ein Durchgangloch 17 vorgesehen. Durch dieses Durchgangsloch 17 kann eine Schraube geführt werden, mit der die Platte und damit die gesamte erste Dichtung 1 an einer Zarge oder einem anderen Teil einer Türöffnung befestigt werden kann. Dazu kann das Befestigungsteil 11 mit einer Kontaktfläche an die Zarge oder das andere Teil angelegt werden. Die Schraube wird durch das Durchgangsloch 17 in die Zarge oder das andere Teil eingeschraubt werden.

Die erste Dichtung 1 weist zwei elastische Teile 12 auf, die an einer der Kontaktfläche gegenüberliegenden Seite des Befestigungsteils 11 angeschlossen sind. Die elastischen Teile 12 sind plattenartig und sind zueinander und zu dem Befestigungsteil geneigt. Ein erstes der beiden elastischen Teile 12 ist kürzer als ein zweites der beiden elastischen Teile 12.

Die erste Dichtung 1 weist ferner ein Dichtteil 13 auf. Dieses ist im Wesentlichen als Platte ausgebildet und an Enden der elastischen Teile 12 angeschlossen. Eine den elastischen Teilen 12 abgewandte Seite des Dichtteils 13 weist eine ebene Anlagefläche auf. Dadurch, dass die beiden elastischen Teile 12 nicht gleich lang sind, sind die Anlageflächen des Dichtteils 13 und die Kontaktfläche des Befestigungsteils 11 nicht parallel zueinander.

An einem oberen Rand der Anlagefläche und einem seitlichen Rand der Anlagefläche des Dichtteils 13 schließen sich Ableitelemente 14, 15 an, mit denen Wasser von der Anlagefläche weggeleitet werden kann. Die Ableitelemente 14, 15 kragen über die Anlagefläche in einer dem Befestigungsteil 11 abgewandten Richtung hinaus. Die Ableitelemente 14, 15 stehen schräg zu der Anlagefläche.

Die Anlagefläche des Dichtteils 13 einer erfindungsgemäßen ersten Dichtung 1 könnte rechteckig sein. Im dargestellten Beispiel ist sie das nicht, sie ist aber trapezförmig. Die seitlichen Ränder sind parallel zueinander, der untere Rand hat einen rechten Winkel zu den seitlichen Rändern. Der obere Rand ist aber nicht parallel zum unteren Rand. Vielmehr ist er in Richtung des seitlichen Rands geneigt, an dem sich das eine Ableitelement 14 anschließt. Der seitliche Rand, an den sich das andere Ableitelement 15 anschließt, ist kürzer als der gegenüberliegende Rand.

In dem Dichtteil 13 ist ungefähr in der Mitte der Anlagefläche ein Durchgangsloch 16 vorgesehen. Der Durchmesser dieses Lochs 16 ist etwas größer als der Durchmesser des Durchgangslochs 17 in dem Befestigungsteil 11. Die beiden Durchgangslöcher 16, 17 fluchten, sofern die elastischen Teile 12 nicht verformt sind. Durch das Durchgangsloch 16 in dem Dichtteil kann eine Schraube einschließlich ihres Kopfes hindurchgeführt werden, mit der dann das Befestigungsteil 11 und damit die gesamte erste Dichtung 1 an oder in einer Türöffnung angeschraubt werden kann, so wie es in den Figuren 5 bis 8 dargestellt ist.

Die erste Dichtung 1 bildet in einer Anordnung mit einer zweiten Dichtung 2 und dritten Dichtungen 3 eine umlaufende Dichtung, um Spalte zwischen einer Zarge 4 und dem Boden einerseits und dem Türblatt 5 andererseits abzudichten. Bei der zweiten Dichtung 2 handelt es sich im Beispiel um eine automatisch absenkbare Bodendichtung, die am unteren Ende des Türblatts 5 befestigt ist. Anstelle einer automatischen Türdichtung 2 könnte auch eine andere Bodendichtung verwendet werden, zum Beispiel eine Auflaufdichtung o.ä. Bei den dritten Dichtungen handelt es sich um Falzdichtungen, die in der Falz der Zarge eingesetzt sind.

Die zweite Dichtung 2 hat ein Dichtungsprofil 21, das im geschlossenen Zustand der Tür am Boden anliegt. Enden dieses Dichtungsprofils 21 ragen seitlich über das Türblatt 5 hinaus und liegen an den ersten Dichtungen 1 an, die an den unteren Enden der Zarge 4 im Falzbereich montiert sind. Die ersten Dichtungen stoßen am Boden und an den dritten Dichtungen 3 an. Dadurch können die unteren Eckbereiche der Tür abgedichtet werden.

Das Türblatt 5 oder zumindest die über das Türblatt 5 hinausragenden Ende des Dichtungsprofils 21 stoßen an der Anlagefläche des Dichtteils 13 der erfindungsgemäßen ersten Dichtungen 1 an und bewirken, dass die elastischen Teile 12 der ersten Dichtungen 1 einfedern und gespannt sind. Ist die Tür geöffnet, lastet kein Druck auf dem Dichtteil 13 der ersten Dichtungen 1 und die elastischen Elemente 12 der ersten Dichtungen 1 sind dann entspannt (siehe Fig. 8).

## Patentansprüche

1. Dichtung (1) zur Befestigung in oder an einer Türöffnung, insbesondere an einer Zarge einer Tür oder eines Tors, nachfolgende erste Dichtung (1) genannt, und zum Zusammenwirken mit einer zweiten Dichtung, die in einem Türblatt oder Torblatt angebracht ist,
wobei die erste Dichtung (1)
- einen Befestigungsteil (11) zur Befestigung der ersten Dichtung an oder in der Tür- oder Toröffnung aufweist,
- einen Dichtteil (13) zur dichtenden Anlage an einem Dichtungsprofil der zweiten Dichtung und
- wenigstens einen elastischen Teil (12) aufweist, mit welchem eine Bewegung des Dichtteils (13) der ersten Dichtung (1) gegenüber dem Befestigungsteil (11) der ersten Dichtung (1) ermöglicht wird, wenn ein Ende des Dichtungsprofils der zweiten Dichtung zur Anlage an dem Dichtteil (13) der ersten Dichtung (1) kommt oder von dem das Ende des Dichtungsprofils von dem Dichtteil (13) gelöst wird
**dadurch gekennzeichnet, dass**
- das Befestigungsteil durch eine Platte (11) gebildet ist,
- die elastischen Teile (12) plattenartig sind und
- das Dichtteil (13) im Wesentlichen als Platte ausgebildet ist.

2. Erste Dichtung (1) nach Anspruch 1, **dadurch gekennzeichnet, dass** die erste Dichtung (1) aus einem Stück besteht.

3. Erste Dichtung (1) nach Anspruch 2, **dadurch gekennzeichnet, dass** das Stück aus einer oder mehreren Komponenten, insbesondere aus zwei Komponenten besteht.

4. Erste Dichtung (1) nach Anspruch 2, **dadurch gekennzeichnet, dass** die eine Komponente oder wenigstens eine der mehreren Komponenten aus einem Elastomer besteht.

5. Erste Dichtung (1) nach Anspruch 4, **dadurch gekennzeichnet, dass** das Elastomer zumindest einen Abschnitt des elastischen Teils der ersten Dichtung (1) bildet oder das Elastomer das elastische Teil der ersten Dichtung (1) vollständig umfasst.

6. Erste Dichtung (1) nach Anspruch 1, **dadurch gekennzeichnet, dass** die erste Dichtung (1) aus mehreren Stücken besteht, die miteinander verbunden sind.

7. Erste Dichtung (1) nach Anspruch 6, **dadurch gekennzeichnet, dass** das elastische Teil (12) ein Federelement ist, das einerseits mit dem Befestigungsteil (11) und andererseits mit dem Dichtteil (13) verbunden ist.

8. Erste Dichtung (1) nach einem der Ansprüche 1 bis 7, **dadurch gekennzeichnet, dass** der Dichtteil (13) eine weitgehend ebene Anlagefläche hat, an der sich das Ende des Dichtungsprofils anlegt.

9. Erste Dichtung (1) nach Anspruch 8, **dadurch gekennzeichnet, dass** der Dichtteil (13) wenigstens ein Ableitelement (14, 15) zum Ableiten von Wasser von der Anlagefläche aufweist.

10. Erste Dichtung (1) nach Anspruch 9, **dadurch gekennzeichnet, dass** das Ableitelement (14, 15) über die Anlagefläche in einer vom elastischen Teil (12) abgewandten Richtung auskragt.

11. Erste Dichtung (1) nach Anspruch 10, **dadurch gekennzeichnet, dass** das Ableitelement (14, 15) eine Ableitfläche hat, die schräg zur Anlagefläche ausgerichtet ist, zum Beispiel in einem Winkel von 30 bis 60°.

12. Erste Dichtung (1) nach einem der Ansprüche 9 bis 11, **dadurch gekennzeichnet, dass** die Anlagefläche eine in einem in oder an einer Türöffnung montierten Zustand obere Kante hat, an der sich das Ableitelement (14) anschließt, wobei diese obere Kante in dem in oder an der Türöffnung montierten Zustand der ersten Dichtung geneigt ist.

13. Erste Dichtung (1) nach Anspruch 12, **dadurch gekennzeichnet, dass** die Anlagefläche eine in einem in oder an einer Türöffnung montierten Zustand seitliche Kante hat, an der sich ein weiteres Ableitelement (15) anschließt, das mit dem Ableitelement (15) an der oberen Kante verbunden ist.

14. Erste Dichtung (1) nach einem der Ansprüche 8 bis 13, **dadurch gekennzeichnet, dass** der Befestigungsteil (11) eine Kontaktfläche hat, die im in oder an der Türöffnung montierten Zustand der ersten Dichtung bei geöffneter Tür nicht parallel zu der Anlagefläche des Dichtteils (13) ist.

## Claims

1. Seal (1) for fastening in or on a door opening, in particular on a frame of a door or a gate, hereinafter referred to as first seal (1), and for cooperating with a second seal which is mounted in a door leaf or gate leaf,
wherein the first seal (1) has
- a fastening part (11) for fastening the first seal on or in the door or gate opening,
- a sealing part (13) for sealingly abutting a sealing profile of the second seal and
- at least one elastic part (12) with which a movement of the sealing part (13) of the first seal (1) relative to the fastening part (11) of the first seal (1) is made possible when an end of the sealing profile of the second seal comes to abut the sealing part (13) of the first seal (1) or from which the end of the sealing profile is released from the sealing part (13),
**characterized in that**
- the fastening part is formed by a plate (11),
- the elastic parts (12) are plate-like and
- the sealing part (13) is substantially formed as a plate.

2. The first seal (1) according to claim 1, **characterized in that** the first seal (1) consists of one piece.

3. The first seal (1) according to claim 2, **characterized in that** the piece consists of one or more components, in particular of two components.

4. The first seal (1) according to claim 2, **characterized in that** the one component or at least one of the plurality of components consists of an elastomer.

5. The first seal (1) according to claim 4, **characterized in that** the elastomer forms at least a portion of the elastic part of the first seal (1) or the elastomer completely comprises the elastic part of the first seal (1).

6. The first seal (1) according to claim 1, **characterized in that** the first seal (1) consists of a plurality of pieces which are connected to one another.

7. The first seal (1) according to claim 6, **characterized in that** the elastic part (12) is a spring element which is connected on the one hand to the fastening part (11) and on the other hand to the sealing part (13).

8. The first seal (1) according to one of claims 1 to 7, **characterized in that** the sealing part (13) has a substantially flat abutment surface against which the end of the sealing profile abuts.

9. The first seal (1) according to claim 8, **characterized in that** the sealing part (13) has at least one drain element (14, 15) for draining water from the abutment surface.

10. The first seal (1) according to claim 9, **characterized in that** the drain element (14, 15) projects beyond the abutment surface in a direction facing away from the elastic part (12).

11. The first seal (1) according to claim 10, **characterized in that** the drain element (14, 15) has a drain surface which is oriented obliquely with respect to the abutment surface, for example at an angle of 30 to 60°.

12. The first seal (1) according to one of claims 9 to 11, **characterized in that** the abutment surface has an upper edge in a state mounted in or on a door opening, which edge is adjoined by the drain element (14), wherein this upper edge is inclined in the state of the first seal mounted in or on the door opening.

13. The first seal (1) according to claim 12, **characterized in that** the abutment surface has a lateral edge in a state mounted in or on a door opening, which edge is adjoined by a further drain element (15) which is connected to the drain element (15) at the upper edge.

14. The first seal (1) according to one of claims 8 to 13, **characterized in that** the fastening part (11) has a contact surface which, in the state of the first seal mounted in or on the door opening, is not parallel to the abutment surface of the sealing part (13) when the door is open.

## Revendications

1. Joint d'étanchéité (1) destiné à être fixé dans ou sur une ouverture de porte, en particulier sur un dormant d'une porte ou d'un portail, dénommé ci-après premier joint d'étanchéité (1), et destiné à coopérer avec un deuxième joint d'étanchéité qui est monté dans un vantail de porte ou de portail,
le premier joint d'étanchéité (1) présentant
- une partie de fixation (11) destinée à fixer le premier joint d'étanchéité sur ou dans l'ouverture de porte ou de portail,
- une partie d'étanchéité (13) destinée à venir en appui étanche contre un profil d'étanchéité du deuxième joint d'étanchéité, et
- au moins une partie élastique (12) qui permet un déplacement de la partie d'étanchéité (13) du premier joint d'étanchéité (1) par rapport à la partie de fixation (11) du premier joint d'étanchéité (1) lorsqu'une extrémité du profil d'étanchéité du deuxième joint d'étanchéité vient en appui contre la partie d'étanchéité (13) du premier joint d'étanchéité (1) ou dont l'extrémité du profil d'étanchéité est détachée de la partie d'étanchéité (13),
**caractérisé en ce que**
- la partie de fixation est formée par une plaque (11),
- les parties élastiques (12) sont en forme de plaque, et
- la partie d'étanchéité (13) est réalisée sensiblement sous forme de plaque.

2. Premier joint d'étanchéité (1) selon la revendication 1, **caractérisé en ce que** le premier joint d'étanchéité (1) est constitué d'une seule pièce.

3. Premier joint d'étanchéité (1) selon la revendication 2, **caractérisé en ce que** la pièce est constituée d'un ou de plusieurs composants, en particulier de deux composants.

4. Premier joint d'étanchéité (1) selon la revendication 2, **caractérisé en ce que** le composant ou au moins l'un des plusieurs composants est constitué d'un élastomère.

5. Premier joint d'étanchéité (1) selon la revendication 4, **caractérisé en ce que** l'élastomère forme au moins une partie de la partie élastique du premier joint d'étanchéité (1) ou l'élastomère contient complètement la partie élastique du premier joint d'étanchéité (1).

6. Premier joint d'étanchéité (1) selon la revendication 1, **caractérisé en ce que** le premier joint d'étanchéité (1) est constitué de plusieurs pièces qui sont reliées les unes aux autres.

7. Premier joint d'étanchéité (1) selon la revendication 6, **caractérisé en ce que** la partie élastique (12) est un élément de ressort qui est relié d'une part à la partie de fixation (11) et d'autre part à la partie d'étanchéité (13).

8. Premier joint d'étanchéité (1) selon l'une quelconque des revendications 1 à 7, **caractérisé en ce que** la partie d'étanchéité (13) présente une surface d'appui largement plane contre laquelle s'appuie l'extrémité du profil d'étanchéité.

9. Premier joint d'étanchéité (1) selon la revendication 8, **caractérisé en ce que** la partie d'étanchéité (13) présente au moins un élément d'évacuation (14, 15) destiné à évacuer l'eau de la surface d'appui.

10. Premier joint d'étanchéité (1) selon la revendication 9, **caractérisé en ce que** l'élément d'évacuation (14, 15) fait saillie au-delà de la surface d'appui dans une direction opposée à la partie élastique (12).

11. Premier joint d'étanchéité (1) selon la revendication 10, **caractérisé en ce que** l'élément d'évacuation (14, 15) présente une surface d'évacuation qui est orientée obliquement par rapport à la surface d'appui, par exemple selon un angle de 30 à 60°.

12. Premier joint d'étanchéité (1) selon l'une quelconque des revendications 9 à 11, **caractérisé en ce que** la surface d'appui présente une arête supérieure dans un état monté dans ou sur une ouverture de porte, à laquelle se raccorde l'élément d'évacuation (14), cette arête supérieure étant inclinée dans l'état monté dans ou sur l'ouverture de porte du premier joint d'étanchéité.

13. Premier joint d'étanchéité (1) selon la revendication 12, **caractérisé en ce que** la surface d'appui présente une arête latérale dans un état monté dans ou sur une ouverture de porte, à laquelle se raccorde un autre élément d'évacuation (15) qui est relié à l'élément d'évacuation (15) au niveau de l'arête supérieure.

14. Premier joint d'étanchéité (1) selon l'une quelconque des revendications 8 à 13, **caractérisé en ce que** la partie de fixation (11) présente une surface de contact qui, dans l'état monté dans ou sur l'ouverture de porte du premier joint d'étanchéité, lorsque la porte est ouverte, n'est pas parallèle à la surface d'appui de la partie d'étanchéité (13).
